# EUROPÄISCHE PATENTSCHRIFT

(11) **EP 3 238 836 B1**
(45) Veröffentlichungstag und Bekanntmachung des Hinweises auf die Patenterteilung: **28.11.2018**
(21) Anmeldenummer: 17156184.8
(22) Anmeldetag: 15.02.2017
(51) Int. Cl.: B07C 5/36, B07C 5/346

(54) **ANORDNUNG ZUM SORTIEREN VON SCHÜTTGUT**
ASSEMBLY FOR SORTING BULK MATERIAL
SYSTÈME DE TRI DE PRODUITS EN VRAC

(30) Priorität: 25.04.2016 AT 503652016
(43) Veröffentlichungstag der Anmeldung: 01.11.2017
(73) Patentinhaber: Nuclear Engineering Seibersdorf GmbH, 2444 Seibersdorf (AT)
(72) Erfinder: Schnitzer, Reinhard, 7422 Riedlingsdorf (AT); Steininger, Roland, 1210 Wien (AT); Djuricic, Mile, 2483 Weigelsdorf (AT)
(74) Vertreter: Wildhack & Jellinek

(56) Entgegenhaltungen:
- GB-A- 2 017 294
- US-A- 4 194 634

## Beschreibung

Die Erfindung betrifft eine Anordnung zum Sortieren von Schüttgut, insbesondere mit radioaktivem Anteil, gemäß dem Patentanspruch 1.

Aus dem Stand der Technik ist eine Vielzahl von Sortierverfahren bekannt, mit denen unterschiedliche Schüttgüter auf einfache Weise getrennt werden können. Bei Schüttgütern mit problematischen Eigenschaften wie z.B. starker Toxizität oder Radioaktivität besteht das Problem, dass eine Fördereinrichtung nur mit großem Aufwand einer Selektion unterzogen werden kann, bei der Schüttgut, das die betreffende Eigenschaft wie z.B. Radioaktivität oder Toxizität, aufweist in einen Behälter gefördert wird, Schüttgut, das diese Eigenschaft nicht aufweist in einen anderen Behälter gefördert wird.

Aus der US 4,194,634 sind ein Verfahren und eine Vorrichtung zur Trennung von radioaktivem von nicht radioaktivem Schüttgut bekannt, bei denen das Schüttgut an einem Strahlungsdetektor vorbeitransportiert und vermessen wird und je nach ermitteltem Messergebnis in eine von zwei nebeneinander platzierten Schüttrinnen befördert wird.

Dabei ist es grundsätzlich zu vermeiden, dass das nicht verunreinigte Schüttgut, das als unproblematisch bezeichnet ist, da es die betreffende Eigenschaft nicht aufweist, wenn auch nur in geringen Mengen, mit verunreinigtem Schüttgut vermischt wird, da das nicht verunreinigte Schüttgut deponiert oder in die Unweit gebracht werden soll. Ebenso sollte es vermieden werden, dass allzu große Mengen von nicht verunreinigten Schüttgut zu dem verunreinigten Schüttgut gelangen, da dies die Menge des aufwendig zu entsorgende oder zwischenzulagernde Material erhöht und die Entsorgungs- oder Lagerkosten wesentlich erhöhen würde. Insbesondere bei aus dem Stand der Technik bekannten Sortieranlagen besteht das Problem, dass aufgrund der Übertragung durch Staub ohne weiteres einzelne Verunreinigungen, das heißt Schüttgut, das die betreffende Eigenschaft enthält, in dem Behälter für nicht verunreinigtes Schüttgut gelangt.

Aufgabe der Erfindung ist es somit, ein Sortierverfahren zu schaffen, bei dem eine Kontamination des nicht verunreinigten Schüttguts, das eine bestimmte Eigenschaft gerade nicht aufweist, mit verunreinigten, eine vorgegebene Eigenschaft aufweisenden Schüttgut möglichst unterbunden wird.

Die Erfindung löst diese Aufgabe bei einer Anordnung zum Sortieren von Schüttgut mit den Merkmalen des Patentanspruchs 1.

Eine solche Anordnung umfasst erfindungsgemäß:
a) eine, insbesondere kontinuierlich laufende, Fördereinrichtung zum Befördern des Schüttguts,
b) einen Selektor mit einer Anzahl von zumindest drei, insbesondere drei, drehbar gelagerten Bechersegmenten, wobei jeweils eines der Bechersegmente derart unterhalb des Endes der Fördereinrichtung angeordnet ist, dass das von der Fördereinrichtung herabfallende Schüttgut in dieses Bechersegment fällt,
c) einen Abweiser dessen an einer Kante zusammenlaufende schräge Wände jeweils die Kante mit derjenigen Wandung dichtend abschließen, die demjenigen Bechersegment gegenüberliegt, in das das Schüttgut gefördert wird,
d) zwei Behälter, die auf jeweils einer Seite der Kante angeordnet sind und die durch die Wandung, die demjenigen Bechersegment gegenüberliegt, in das das Schüttgut gefördert wird, voneinander abgetrennt sind,
e) eine Messvorrichtung, die auf einen Messbereich der Fördereinrichtung gerichtet ist und die detektiert, wenn sich Schüttgut mit der vorgegebenen Eigenschaft, insbesondere radioaktives Schüttgut, im Messbereich befindet,
f) eine Antriebseinheit zur Drehung der drehbar gelagerten Bechersegmente um jeweils einen Bogenabschnitt, insbesondere 120°, sodass abhängig von der Drehrichtung der Inhalt des Bechersegments, in das das Schüttgut bislang gefördert wurde, entweder in den einen Behälter oder in den anderen Behälter gelangt, und Schüttgut fortan in ein anderes Bechersegment gefördert wird, und
g) eine Steuereinheit, die die Antriebseinheit zur Drehung aktiviert, wobei die Drehrichtung abhängig vom Messergebnis der Messvorrichtung ist.

Erfindungsgemäß ist dabei vorgesehen, dass der Abweiser dachförmig ausgebildet ist und das Schüttgut über jeweils eine der Wände des Abweisers in einen der Behälter gelangt.

Eine bevorzugte Steuerung zum vorteilhaften Sortieren mittels der Anordnung sieht eine Massenmessvorrichtung zur Bestimmung der Masse des Schüttguts innerhalb des dem Förderband zugewandten Bechersegments vor, wobei das von der Massenmessvorrichtung ermittelte Messergebnis der Steuereinheit zugeführt ist, wobei die Steuereinheit das Integral des Messergebnisses der Messvorrichtung, insbesondere seit der letzten Aktivierung der Antriebseinheit, über die Zeit ermittelt und durch das Messergebnis der Massenmessvorrichtung dividiert und somit eine massenspezifische Messgröße ermittelt, und wobei die Steuereinheit die massenspezifische Messgröße mit einem Schwellenwert vergleicht, wobei die Steuereinheit die Drehrichtung der Antriebseinheit abhängig davon vorgibt, ob der Schwellenwert überschritten oder unterschritten ist.

Eine Aktivierung der Antriebseinheit ist insbesondere dann von Vorteil, wenn die Messvorrichtung Schüttgut erkennt, dessen vorgegebene Eigenschaft einen vorgegebenen oberen Schwellenwert überschreitet oder einen vorgegebenen unteren Schwellenwert unterschreitet, zu dem Zeitpunkt, zu dem dieses Schüttgut vom Förderband fällt, und/oder wenn das Füllvolumen in dem der Fördereinheit zugewandten Bechersegment einen vorgegebenen Schwellenwert übersteigt, wobei eine der Steuereinheit vorgeschalteten Füllstandsmesseinheit den Füllstand ermittelt und der Steuereinheit zuführt.

Um auf einen Förderband einzelne Kontaminationen auf einer nur geringen Breite des gesamten Förderbandabschnitts innerhalb des Schüttguts zu selektieren und den Anfall von Gesamtmaterial, das die betreffende Eigenschaft aufweist, zu reduzieren, kann vorgesehen sein, dass die Selektoren derart angeordnet sind, dass der gesamte Inhalt des Förderbands von der Gesamtheit der Selektoren aufgenommen wird, dass für jeden Längsabschnitt des Förderbands, dessen Inhalt in jeweils denselben Selektor gefördert wird, jeweils eine eigene Messvorrichtung vorgegeben wird, deren Messbereich ausschließlich oder zumindest überwiegend den Längsabschnitt erfasst, dass für jeden der Selektoren eine separate Antriebseinheit, gegebenenfalls eine separate Massenmesseinrichtung und gegebenenfalls eine separate Füllstandsmesseinheit vorgesehen ist, dass die Steuereinheit die Steuerung der Selektoren jeweils für sämtliche der Selektoren separat durchführt, und dass insbesondere für sämtliche Selektoren eine gemeinsamer dachförmiger Abweiser und zwei Behälter vorgesehen sind.

Um Verunreinigungen zu vermeiden, kann dabei insbesondere vorgesehen sein, dass die Steuereinheit während der Dauer der Aktivierung eines der Selektoren durch eine der Antriebseinheiten die Aktivierung der übrigen Selektoren unterdrückt und/oder alle Massenmessvorrichtungen deaktiviert.

Bevorzugte Ausführungsformen der Erfindung werden in den folgenden Zeichnungsfiguren näher dargestellt.

**Fig. 1** zeigt eine erste Ausführungsform der Erfindung, mit der verunreinigtes und nicht verunreinigtes Schüttgut getrennt werden. **Fig. 2** zeigt die in **Fig. 1** dargestellte Ausführungsform der Erfindung in Draufsicht auf das Förderband. **Fig. 3** zeigt eine von der Messvorrichtung erfasste Messgröße. **Fig. 4** zeigt eine zweite bevorzugte Ausführungsform der Erfindung mit einer Vielzahl von über die Breite der Fördereinrichtung verteilten Selektoren.

In **Fig. 1** ist eine bevorzugte Ausführungsform der Erfindung im Detail näher dargestellt. In **Fig. 2** ist die in **Fig. 1** dargestellte Anordnung von oben dargestellt. Die in **Fig. 1** dargestellte Anordnung 20 umfasst eine Fördereinrichtung 21 in Form eines Förderbands zum kontinuierlichen Befördern von Schüttgut 1. Beim Schüttgut 1 handelt es sich um Abfall, der ein Gemisch aus verunreinigtem Schüttgut 11 mit einer bestimmten Eigenschaft, wie z.B. Radioaktivität oder Toxizität, und nicht verunreinigtem Schüttgut 12 besteht, das die betreffende Eigenschaft nicht aufweist. Ziel des vorgegebenen Verfahrens ist es, das Schüttgut 1 in zwei unterschiedliche Behälter 24, 25 aufzutrennen, nämlich einen ersten Behälter 25, in dem sich ausschließlich nicht verunreinigtes bzw. nicht die vorgegebene Eigenschaft aufweisendes Schüttgut 12 befinden soll und andererseits in einen zweiten Behälter 24, in dem sich, nach Möglichkeit, möglichst viel verunreinigtes Schüttgut 12 befindet, das die betreffende Eigenschaft wie z. B. Radioaktivität oder Toxizität aufweist. Aufgrund der vorgenommenen Sortierung soll es möglich sein, das nicht verunreinigten im Behälter 25 befindlichen Schüttgut 12 zu deponieren bzw. in die Umwelt auszubringen, während das in Behälter 24 befindliche Schüttgut 11, das die betreffende Eigenschaft aufweist, möglichst hoch konzentriert werden soll, da dessen Lagerung bzw. Entsorgung größere Kosten verursacht und die Bewegung von nicht verunreinigtem Schüttgut 12 zu einer unnötigen Steigerung der Lagermenge führt. Der Anteil nicht verunreinigter Schüttgüter 11 im Behälter 24 sollte möglichst gering sein.

Am Ende der Fördereinrichtung 21 gelangt das Schüttgut 1 in einen Selektor 22. Im vorliegenden Ausführungsbeispiel ist der Selektor 22 in Form einer drehbar gelagerten Trommel ausgebildet, wobei von der Achse der Trommel des Selektors 22 radial Wandungen 221a, 221b, 221c abstehen, sodass dadurch Bechersegmente 222a, 222b, 222c ausgebildet werden. Jeweils eines der Bechersegmente 222a, 222b, 222c ist derart unterhalb des Endes der Fördereinrichtung 21 angeordnet, dass das von der Fördereinrichtung 21 herabfallende Schüttgut 1 in das Bechersegment 222a hinab fällt. Der Selektor 22 ist von einer Antriebseinheit 27 angetrieben, der den Selektor 22 und damit die jeweils drehbar gelagerten Bechersegmente 221a, 221b, 221c um jeweils einen Bogenabschnitt, von insbesondere 120 Grad, weiterdrehen, sodass abhängig von der Drehrichtung der Inhalt des Bechersegments 222 in das das Schüttgut 1 bislang gefördert wurde entweder in den Behälter 24 für kontaminiertes Schüttgut 11 oder in den Behälter 25 für nicht kontaminiertes Schüttgut 12 gefördert wird. Aufgrund der Drehung gelangt ein anderes Bechersegment 222b, 222c in eine Stellung, in der fortan Schüttgut 1, das von der Fördereinrichtung 21 fällt, in dieses Bechersegment 222b, 222c gelangt.

Beim Verschwenken des Selektors 22 zum Entleeren des mit Schüttgut 1 befüllten Bechersegments 222a wird ein Staub- und Sprühdichte Abschluss zwischen den beiden Behältern 24, 25 geschaffen. Zu diesem Zweck ist ein dachförmiger Abweiser 23 vorgesehen, der zwei Wände 231a, 231b umfasst, die an einer Kante 233 zusammenlaufen. Diese Wände 231a, 231b sind vorteilhafterweise schräg ausgebildet und ermöglichen das Abrutschen des Schüttguts 1 aus dem jeweils zu entleerenden Bechersegment 222a, 222b, 222c in den jeweiligen Behälter. Aufgrund einer speziellen Ausbildung bzw. Beabstandung der Kante 233 des Abweisers 23 von einer das Bechersegment 222a begrenzenden Wandung 221a ist es ausgeschlossen, dass Partikel des Schüttguts 1, die in einen der beiden Behälter 24, 25 gefördert werden sollen, unbeabsichtigt in den jeweils anderen Behälter 24, 25 gelangen. Die beiden Behälter 24, 25 sind auf jeweils einer Seite der Kante 223 angeordnet. Wenn der Selektor still steht sind die beiden Behälter 24, 25 durch die Wandung 221, die dem jeweils zu befüllenden Bechersegment 222a, 222b, 222c gegenüberliegt voneinander abgetrennt.

Das Schüttgut 1 wird von der Fördereinrichtung 21 durch den Aufnahmebereich 261 einer Messvorrichtung 26 befördert, die auf die Fördereinrichtung gerichtet ist und die detektiert, wenn sich Schüttgut 1 mit der vorgegebenen Eigenschaft, insbesondere radioaktives Schüttgut 12 auf der Fördereinrichtung 21 transportiert wird. Die Messvorrichtung 26 ist an eine Steuereinheit 28 angeschlossen, der die jeweiligen Messergebnisse der Messvorrichtung 26 zugeführt sind.

Bei einer einfachen Ausführungsform der Erfindung befindet sich die Messvorrichtung in einem solchem Abstand vom selektorseitigen Ende des Förderbands 21, das für den Fall, dass sich im Aufnahmebereich 261 kontaminiertes Schüttgut 11 befindet, ein rechtzeitiges Verschwenken des Selektors 22 möglich ist, um zu vermeiden, dass der nicht kontaminierte Inhalt des Bechersegments 222a durch das aufgefundene verunreinigte Schüttgut 11 kontaminiert wird. Benötigt beispielsweise die Drehung des Selektors 22 zum Entleeren des nicht kontaminierten Schüttguts 1 Sekunden und beträgt die Geschwindigkeit des Förderbands 0.01m/s, so ist die Messvorrichtung 26 vorzugsweise weiter vom selektorseitigen Ende des Förderbands entfernt als 1 cm.

Bei der Festlegung des minimalen Abstands der Messvorrichtung vom Ende des Förderbands kann zusätzlich auch die Verarbeitungszeit der von der Messvorrichtung 26 erzielten Messergebnisse zur Zeit der Drehung des Selektors 22 hinzugerechnet werden. Hierdurch wird vermieden, dass Schüttgut in den Selektor 22 gelangt, bevor die Auswertung der Messergebnisse vollständig abgeschlossen ist. Insbesondere kann durch dieses Vorgehen die Kontamination des an sich unbelasteten Inhalts eines Bechersegments vermieden werden. Während das Material die Messvorrichtung passiert, findet eine Datenauswertung und Entscheidungsfindung statt, die abgeschlossen ist, wenn das Material am Ende der Fördereinheit 21 in den Selektor 22 fällt. Sofern Kontaminationen entdeckt werden, kann der Selektor 22 aktiviert werden, wobei das kontaminierte Schüttgut bereits in einen neues Bechersegment fällt.

Anstelle einer einzigen Messvorrichtung kann auch eine Vielzahl von Messvorrichtungen herangezogen werden, die in Förderrichtung der Fördereinrichtung hintereinander angeordnet sind. Dies kann genutzt werden, um unterschiedliche Größen des Schüttgutes 1 zu bestimmen. In einem solchen Fall ist bei der Positionierung des Endes der Fördereinheit 21 relativ zu den Messeinrichtungen jeweils der Abstand der in Förderrichtung letzten Fördereinheit 21 maßgeblich.

Wie in **Fig. 3** dargestellt, ermittelt die Steuereinheit 28, ob sich die mittels der Messvorrichtung 26 gemessene Eigenschaft, beispielsweise Radioaktivität, die von dem im Messbereich 261 befindlichen Schüttgut 1 ausgeht, einen vorgegebenen Schwellenwert Iₜₕ überschreitet. Ist dies der Fall, so kann vorzugsweise nach Ablauf einer Zeitspanne Δt die Antriebseinheit 27 zur Drehung des Selektors 22 zu einem Zeitpunkt T_{S} aktiviert werden.

Neben der Aktivierung der Antriebeinheit 27 zur Drehung des Selektors 22 aufgrund einer Fundamentsvorrichtung 26 gemessenen Kontamination, kann die Steuereinheit 28 die Antriebseinheit 27 auch dann ansteuern, wenn der Inhalt eines Bechersegments 222a einen vorgeschriebenen Gewichts- oder Volumenschwellenwert überschreitet.

Zu diesem Zweck kann vorteilhafterweise eine Massenmessvorrichtung 29 vorgegeben sein, die die Masse des Schüttguts 11 innerhalb des dem Förderband zugewandten Bechersegments 222a ermittelt. Das von der Massenmessvorrichtung 29 ermittelte Messergebnis ist ebenfalls der Steuereinheit 28 zugeführt. Um eine vorteilhafte Messung der Masse mittels der Massenmessvorrichtung 29 zu gewährleisten, ist der Selektor 21 über eine Aufhängung 291 und Verbindungselemente 292x, 292y gelagert.

Die Steuereinheit 28 kann beispielsweise das Integral oder die Summe der Messergebnisse der Messvorrichtung 26, insbesondere seit der letzten Aktivierung der Antriebseinheit 27, über die Zeit ermitteln und durch das Messergebnis der Massenmessvorrichtung 29 dividieren, um eine massenspezifische Messgröße zu ermitteln. Liegt diese massenspezifische Messgröße unterhalb des Schwellenwerts, kann das in Bechersegment 221a befindliche Schüttgut in den Behälter 25 für nicht kontaminiertes Schüttgut 12 entleert werden. Liegt der Schwellenwert darüber, wird das im Bechersegment 222a enthaltene Schüttgut 1 in den Behälter 24 für kontaminiertes Schüttgut 11 entleert.

Die Aktivierung der Antriebseinheit 27 kann zu unterschiedlichen Zeitpunkten erfolgen. Zum einen ist eine Aktivierung der Antriebseinheit 27 durch die Steuereinheit 28 dann von Vorteil, wenn die Messvorrichtung 26 Schüttgut 11 erkennt, dessen vorgegebene Eigenschaft einen vorgegebenen oberen Schwellenwert überschreitet. In diesem Fall kann die Steuereinheit 28 die Antriebseinheit 27 aktivieren, bevor dieses verunreinigte Schüttgut 11 vom Förderband fällt, um zu vermeiden, dass stark verunreinigtes Schüttgut noch in ein Bechersegment 221a fällt, das bislang nur unkontaminiertes Schüttgut enthält.

Zudem kann die Steuereinheit 28 die Antriebseinheit 27 auch dann aktivieren, wenn das Füllvolumen in dem der Fördereinheit 21 zugewandten Bechersegment 222a einen vorgegebenen Schwellenwert überschreitet. Dieses Füllvolumen kann beispielsweise mit einer der Steuereinheit 28 vorgeschalteten Füllstandsmesseinheit 30 ermittelt werden. Diese Füllstandsmesseinheit 30 ist dazu ausgebildet, mittels Ultraschall, Radar,oder visuell das Füllvolumen in dem der Fördereinheit 21 zugewandten Bechersegment zu ermitteln.

In **Fig. 4** ist eine weitere bevorzugte Ausführungsform der Erfindung dargestellt, bei der eine Mehrzahl von um die selbe Achse drehend angeordneten Selektoren 22a, 22b, 22c, 22d vorgesehen ist. Die Selektoren 22a, 22b, 22c, 22d sind dabei derart angeordnet, dass der gesamte Inhalt des Förderbands von der Gesamtheit der Selektoren 22a, 22b, 22c, 22d aufgenommen wird, dies bedeutet, dass das gesamte auf dem Förderband 21 geförderte Schüttgut 21 insgesamt in jeweils einen der Selektoren 22a, 22b, 22c, 22d fällt. Für jeden Längsabschnitt 21a, 21b, 21c, 21d des Förderbands ist jeweils ein Selektor 22a, 22b, 22c, 22d vorgesehen sowie eine eigene Messvorrichtung 26a, 26b, 26c, 26d, deren Messbereich ausschließlich oder überwiegend den betreffenden Längsabschnitt 21a, 21b, 21c, 21d des Förderbands 21 erfasst.

Für jeden der Selektoren 22a, 22b, 22c, 22d ist jeweils eine separate Antriebseinheit vorgesehen, gegebenenfalls kann auch eine separate Massenmesseinrichtung 291a, 291b, 291c, 291d und gegebenenfalls eine separate Füllstandsmesseinrichtung vorgesehen sein. Werden für die einzelnen Selektoren jeweils separate Massenmesseinrichtungen vorgenommen, so ist es von Vorteil, wenn für jeden Selektor 22a, 22b, 22c, 22d eine separate Aufhängung 291a, 291b, 291c, 291d vorgesehen ist, die jeweils über eine separate Lagerung 292a, 292b, 292c, 292d gelagert ist.

Die Steuereinheit 28 führt die Steuerung der Selektoren 22a, 22b, 22c, 22d jeweils separat durch, wobei eine Steuerung entsprechend der in Fig. 1 dargestellten Ausführungsform möglich ist. Der dachförmige Abweiser 23 sowie die beiden Behälter 24, 25 für kontaminiertes bzw. nicht kontaminiertes Schüttgut 11, 12 können gemeinsam ausgebildet sein.

Auch wenn die Steuerung durch die Steuereinheit 28 grundsätzlich für sämtliche Selektoren 22a, 22b, 22c, 22d unabhängig vorgenommen werden kann, kann zur weiteren Vermeidung von Kontaminationen vorgesehen sein, dass während der Dauer der Aktivierung eines der Selektoren 22a, 22b, 22c, 22d durch eine der Antriebseinheiten 27a, 27b, 27c, 27d die Aktivierung der übrigen Selektoren 22a, 22b, 22c, 22d unterdrückt wird, oder alle Massenmesseinrichtungen deaktiviert werden. Darüber hinaus besteht auch die Möglichkeit, dass während der Aktivierung eines der Selektoren die Fördereinrichtung 21 angehalten wird.

## Patentansprüche

1. Anordnung (20) zum Sortieren von, insbesondere trockenem, Schüttgut (1), wobei ein Teil des Schüttguts (1) eine vorgegebene Eigenschaft aufweist, insbesondere radioaktiv ist, umfassend
a) eine, insbesondere kontinuierlich laufende, Fördereinrichtung (21) zum Befördern des Schüttguts (1),
b) einen Selektor (22) mit einer Anzahl von zumindest drei, insbesondere drei, drehbar gelagerten Bechersegmenten (222a, 222b, 222c), wobei jeweils eines der Bechersegmente (222a) derart unterhalb des Endes der Fördereinrichtung (21) angeordnet ist, dass das von der Fördereinrichtung (21) herabfallende Schüttgut (1) in dieses Bechersegment (222a) fällt,
c) einen Abweiser (23) dessen an einer Kante zusammenlaufende schräge Wände (231, 232) jeweils die Kante (233) mit derjenigen Wandung (221a) dichtend abschließen, die demjenigen Bechersegment (222a) gegenüberliegt, in das das Schüttgut (1) gefördert wird,
d) zwei Behälter (24, 25), die auf jeweils einer Seite der Kante (223) angeordnet sind und die durch die Wandung (221a), die demjenigen Bechersegment (222a) gegenüberliegt, in das das Schüttgut (1) gefördert wird, voneinander abgetrennt sind,
e) eine Messvorrichtung (26), die auf einen Messbereich (261) der Fördereinrichtung (21) gerichtet ist und die detektiert, wenn sich Schüttgut mit der vorgegebenen Eigenschaft, insbesondere radioaktives Schüttgut (12), im Messbereich (261) befindet,
f) eine Antriebseinheit (27) zur Drehung der drehbar gelagerten Bechersegmente (222a, 222b, 222c) um jeweils einen Bogenabschnitt, insbesondere 120°, sodass abhängig von der Drehrichtung der Inhalt des Bechersegments (222a), in das das Schüttgut (1) bislang gefördert wurde, entweder in den einen Behälter (24) oder in den anderen Behälter (25) gelangt, und Schüttgut (1) fortan in ein anderes Bechersegment (222b, 222c) gefördert wird, und
g) eine Steuereinheit (28), die die Antriebseinheit (27) zur Drehung aktiviert, wobei die Drehrichtung abhängig vom Messergebnis der Messvorrichtung (26) ist,
**dadurch gekennzeichnet, dass**
der Abweiser (23) dachförmig ausgebildet ist und das Schüttgut (1) über jeweils eine der Wände (231, 232) des Abweisers (23) in einen der Behälter (24, 25) gelangt.

2. Anordnung (20) nach Anspruch 1, ferner **gekennzeichnet durch** eine Massenmessvorrichtung (29) zur Bestimmung der Masse des Schüttguts innerhalb des dem Förderband (21) zugewandten Bechersegments (222a),
- wobei das von der Massenmessvorrichtung (29) ermittelte Messergebnis der Steuereinheit (28) zugeführt ist,
- wobei die Steuereinheit (28) das Integral des Messergebnisses (I) der Messvorrichtung (26), insbesondere seit der letzten Aktivierung der Antriebseinheit (27), über die Zeit ermittelt und durch das Messergebnis der Massenmessvorrichtung (29) dividiert und somit eine massenspezifische Messgröße ermittelt, und
- wobei die Steuereinheit (28) die massenspezifische Messgröße mit einem Schwellenwert vergleicht, wobei die Steuereinheit (28) die Drehrichtung der Antriebseinheit (27) abhängig davon vorgibt, ob der Schwellenwert überschritten oder unterschritten ist.

3. Anordnung nach Anspruch 2, wobei die Steuereinheit (28) die Antriebseinheit (27) in einem oder mehreren der folgenden Fälle aktiviert:
- wenn die Messvorrichtung (26) Schüttgut (12) erkennt, dessen vorgegebene Eigenschaft einen vorgegebenen oberen Schwellenwert überschreitet oder einen vorgegebenen unteren Schwellenwert unterschreitet, zu dem Zeitpunkt, zu dem dieses Schüttgut vom Förderband (21) fällt, und/oder
- wenn das Füllvolumen in dem der Fördereinheit (21) zugewandten Bechersegment (222a) einen vorgegebenen Schwellenwert übersteigt, wobei eine der Steuereinheit (28) vorgeschalteten Füllstandsmesseinheit (30) den Füllstand ermittelt und der Steuereinheit (28) zuführt.

4. Anordnung nach einem der vorangehenden Ansprüche mit einer Mehrzahl von nebeneinander, insbesondere um dieselbe Achse drehend, angeordneten Selektoren (22a, 22b, 22c, 22d),
- wobei die Selektoren (22a, 22b, 22c, 22d) derart angeordnet sind, dass der gesamte Inhalt des Förderbands (21) von der Gesamtheit der Selektoren (22a, 22b, 22c, 22d) aufgenommen wird,
- wobei für jeden Längsabschnitt (21a, 21b, 21c, 21d) des Förderbands (21), dessen Inhalt in jeweils denselben Selektor (22a, 22b, 22c, 22d) gefördert wird, jeweils eine eigene Messvorrichtung (26a, ....) vorgegeben wird, deren Messbereich (261a, ...) ausschließlich oder zumindest überwiegend den Längsabschnitt (21a, ...) erfasst,
- wobei für jeden der Selektoren (22a, 22b, 22c, 22d) eine separate Antriebseinheit (27a, ...), gegebenenfalls eine separate Massenmesseinrichtung (29a, ...) und gegebenenfalls eine separate Füllstandsmesseinheit (30) vorgesehen ist,
- wobei die Steuereinheit (28) die Steuerung der Selektoren (22a, 22b, 22c, 22d) jeweils für sämtliche der Selektoren (22a, 22b, 22c, 22d) separat durchführt, und
- wobei insbesondere für sämtliche Selektoren (22a, 22b, 22c, 22d) eine gemeinsamer dachförmiger Abweiser (23) und zwei Behälter (24, 25) vorgesehen sind.

5. Anordnung nach Anspruch 4, **dadurch gekennzeichnet, dass** die Steuereinheit (28) während der Dauer der Aktivierung eines der Selektoren (22a, ...) durch eine der Antriebseinheiten (27a, ...)
- die Aktivierung der übrigen Selektoren (22a, ...) unterdrückt und/oder
- alle Massenmessvorrichtungen (29a, ...) deaktiviert.

## Claims

1. An assembly (20) for sorting bulk material (1), in particular dry bulk material, wherein some of the bulk material (1) has a predefined property, in particular is radioactive, said assembly comprising
a) a conveying device (21), in particular a continuously running conveying device, for conveying the bulk material (1),
b) a selector (22), having a number of, at least three, in particular two, rotatably mounted bucket segments (222a, 222b, 222c), wherein at any time one of the bucket segments (222a) is arranged beneath the end of the conveying device (21) in such a way that the bulk material (1) dropping down from the conveying device (21) falls into said bucket segment (222a),
c) a deflector (23), the slanted walls (231, 232) of which converging at an edge each close off the edge (233) in a sealing manner with the wall (221a) that is opposite the bucket segment (222a) into which the bulk material (1) is being conveyed,
d) two containers (24, 25), which are arranged one on each side of the edge (223) and which are separated from one another by the wall (221a) opposite the bucket segment (222a) into which the bulk material (1) is being conveyed,
e) a measuring device (26), which is directed towards a measurement region (261) of the conveying device (21) and which detects when bulk material having the predefined property, in particular radioactive bulk material (12), is disposed in the measurement region (261),
f) a drive unit (27) for rotating the rotatably mounted bucket segments (222a, 222b, 222c) in each case over a curve portion, in particular 120°, such that the content of the bucket segment (222a) into which the bulk material (1) was previously being conveyed reaches either one container (24) or the other container (25) depending on the direction of rotation, and bulk material (1) is conveyed henceforth into another bucket segment (222b, 222c), and
g) a control unit (28), which activates the drive unit (27) to rotate, wherein the direction of rotation is dependent on the measurement result of the measuring device (26),
**characterized in that**
the deflector (23) is roof-shaped and the bulk material (1) reaches one of the containers (24, 25) via one of the walls (231, 232) of the deflector (23) respectively.

2. The assembly (20) according to claim 1, further **characterized by** a mass measuring device (29) for determining the mass of the bulk material within the bucket segment (222a) facing the conveyor belt (21),
- wherein the measurement result determined by the mass measuring device (29) is fed to the control unit (28),
- wherein the control unit (28) determines over time the integral of the measurement result (I) of the measuring device (26), in particular since the last activation of the drive unit (27), and divides said integral by the measurement result of the mass measuring device (29) and thus determines a mass-specific measurement variable, and
- wherein the control unit (28) compares the mass-specific measurement variable with a threshold value, wherein the control unit (28) predefines the direction of rotation of the drive unit (27) depending on whether the threshold value is exceeded or undershot.

3. The assembly according to claim 2, wherein the control unit (28) activates the drive unit (27) in one or more of the following cases:
- if the measuring device (26) identifies bulk material (12) of which the predefined property exceeds a predefined upper threshold value or drops below a predefined lower threshold value at the time at which said bulk material falls from the conveyor belt (21), and/or
- if the filling volume in the bucket segment (222a) facing towards the conveying unit (21) exceeds a predefined threshold value, wherein a fill level measuring unit (30) arranged upstream of the control unit (28) determines the fill level and feeds it to the control unit (28).

4. The assembly according to any one of the preceding claims, comprising a plurality of selectors (22a, 22b, 22c, 22d) arranged adjacently, in particular in a manner rotating about the same axis,
- wherein the selectors (22a, 22b, 22c, 22d) are arranged in such a way that the total content of the conveyor belt (21) is received by the totality of the selectors (22a, 22b, 22c, 22d),
- wherein for each longitudinal portion (21a, 21b, 21c, 21d) of the conveyor belt (21) of which the content is conveyed into the same selector (22a, 22b, 22c, 22d), a dedicated measuring device (26a, ...) is predefined, the measurement region (261a, ...) of which detects exclusively or at least predominantly the corresponding longitudinal portion (21a, ...),
- wherein a separate drive unit (27a, ...), optionally a separate mass measuring device (29a, ...) and optionally a separate fill level measuring unit (30) is provided for each of the selectors (22a, 22b, 22c, 22d),
- wherein the control unit (28) performs the control of the selectors (22a, 22b, 22c, 22d) separately for all of the selectors (22a, 22b, 22c, 22d), and
- wherein in particular for all selectors (22a, 22b, 22c, 22d) a common roof-shaped deflector (23) and two containers (24, 25) are provided.

5. The assembly according to claim 4, **characterized in that** the control unit (28), during the period of activation of one of the selectors (22a, ...) by one of the drive units (27a, ...),
- prevents the activation of the other selectors (22a, ...) and/or
- deactivates all mass measuring devices (29a, ...).

## Revendications

1. Système (20) de tri de produits en vrac (1), en particulier secs, dans lequel une partie des produits en vrac (1) présente une propriété prédéfinie, en particulier est radioactive, comprenant
a) un dispositif de transport (21), en particulier s'étendant en continu, pour le transport des produits des vrac (1),
b) un sélecteur (22) avec un nombre d'au moins trois, en particulier trois, segments de gobelet (222a, 222b, 222c) placés rotatifs, dans lequel respectivement un des segments de gobelet (222a) est disposé sous l'extrémité du dispositif de transport (21) de sorte que les produits en vrac (1) tombant du dispositif de transport (21) tombent dans ce segment de gobelet (222a),
c) un déflecteur (23) dont les parois (231, 232) convergentes au niveau d'une arête ferment de manière étanche respectivement l'arête (233) avec la paroi (221a) qui est opposée au segment de gobelet (222a) dans lequel les produits en vrac (1) sont transportés,
d) deux récipients (24, 25), qui sont disposés respectivement sur un côté de l'arête (223) et qui sont séparés l'un de l'autre par la paroi (221a) opposée au segment de gobelet (222a) dans lequel les produits en vrac (1) sont transportés,
e) un dispositif de mesure (25) qui est dirigé sur une zone de mesure (261) du dispositif de transport (21) et qui détecte si des produits en vrac qui ont la propriété prédéfinie, notamment des produits en vrac radioactifs (12), se trouvent dans la zone de mesure (261),
f) une unité d'entraînement (27) pour la rotation des segments de gobelet (222a, 222b, 222c) placés rotatifs autour d'une partie en arc respective, en particulier de 120°, de sorte qu'en fonction du sens de rotation, le contenu du segment de gobelet (222a), dans lequel les produits en vrac (1) ont été transportés jusqu'à maintenant, arrive soit dans un récipient (24) soit dans l'autre récipient (25) et les produits en vrac (1) soient transportés à partir de maintenant dans un autre segment de gobelet (222b, 222c) et
g) une unité de commande (28) qui active l'unité d'entraînement (27) en rotation, dans lequel le sens de rotation dépend du résultat de mesure du dispositif de mesure (26),
**caractérisé en ce**
le déflecteur (23) est conçu en forme de toit et les produits en vrac (1) arrivent respectivement par le biais d'une des parois (231, 232) du réflecteur (23) dans un des récipients (24, 25).

2. Système (20) selon la revendication 1, **caractérisé en outre par** un dispositif de mesure de dimensions (29) pour la détermination des dimensions des produits en vrac à l'intérieur du segment de gobelet (222a) tourné vers la courroie transporteuse (21),
- dans lequel le résultat de mesure déterminé par le dispositif de mesure de dimensions (29) est fourni à l'unité de commande (28),
- dans lequel l'unité de commande (28) détermine l'intégrale du résultat de mesure (I) du dispositif de mesure (26), en particulier depuis la dernière activation de l'unité d'entraînement (27), au fil du temps et la divise par le résultat de mesure du dispositif de mesure de dimensions (29) et détermine ainsi une valeur de mesure spécifique aux dimensions et
- dans lequel l'unité de commande (28) compare la valeur de mesure spécifique aux dimensions à une valeur seuil, dans lequel l'unité de commande (28) fournit le sens de rotation de l'unité d'entraînement (27) en fonction de si la valeur de mesure est supérieure ou inférieure à la valeur seuil.

3. Système selon la revendication 2, dans lequel l'unité de commande (28) active l'unité d'entraînement (27) dans un ou plusieurs des cas suivants :
- lorsque le dispositif de mesure (26) reconnaît les produits en vrac (12), dont la propriété prédéfinie dépasse une valeur seuil supérieure prédéfinie ou est inférieure à une valeur seuil inférieure prédéfinie, au moment où ces produits en vrac tombent de la courroie transporteuse (21) et/ou
- lorsque le volume de remplissage dans le segment de gobelet (222a) tourné vers l'unité de transport (21) dépasse une valeur seuil prédéfinie, dans lequel une unité de mesure d'état de remplissage (30) disposée avant l'unité de commande (28) détermine l'état de remplissage et le fournit à l'unité de commande (28).

4. Système selon une des revendications précédentes avec une pluralité de sélecteurs (22a, 22b, 22c, 22d) disposés les uns à côté des autres en particulier rotatifs autour du même axe,
- dans lequel les sélecteurs (22a, 22b, 22c, 22d) sont disposés de sorte que l'ensemble du contenu de la courroie transporteuse (21) soit récupéré par l'ensemble des sélecteurs (22a, 22b, 22c, 22d),
- dans lequel pour chaque partie longitudinale (21a, 21b, 21c, 21d) de la courroie transporteuse (21), dont le contenu est transporté dans le même sélecteur respectif (22a, 22b, 22c, 22d), u dispositif de mesure propre (26a, ....) est respectivement prévu, dont la zone de mesure (261 a, ...) détecte uniquement ou au moins principalement la partie longitudinale (21a, ...),
- dans lequel pour chacun des sélecteurs (22a, 22b, 22c, 22d) une unité d'entraînement séparée (27a, ...), le cas échéant un dispositif de mesure de dimensions séparé (29a, ...) et le cas échéant une unité de mesure d'état de remplissage séparée (30) sont prévus,
- dans lequel l'unité de commande (28) réalise la commande des sélecteurs (22a, 22b, 22c, 22d) respectivement pour l'ensemble des sélecteurs (22a, 22b, 22c, 22d) de manière séparée et
- dans lequel, en particulier pour l'ensemble des sélecteurs (22a, 22b, 22c, 22d) un déflecteur en forme de toit commun (23) et deux récipients (24, 25) sont prévus.

5. Système selon la revendication 4, **caractérisé en ce que** l'unité de commande (28), pendant la durée de l'activation d'un des sélecteurs (22a, ...) par une des unités d'entraînement (27a, ...)
- supprime l'activation des autres sélecteurs (22a, ...) et/ou
- désactive tous les dispositifs de mesure de dimensions (29a, ...).
